# EUROPÄISCHE PATENTSCHRIFT

(11) **EP 2 823 120 B1**
(45) Veröffentlichungstag und Bekanntmachung des Hinweises auf die Patenterteilung: **03.08.2016**
(21) Anmeldenummer: 13719261.3
(22) Anmeldetag: 16.02.2013
(51) Int. Cl.: E05B 85/26

(54) **SCHLOSS FÜR EINE KLAPPE ODER TÜR**
LOCK FOR A PANEL OR DOOR
SERRURE POUR HAYON OU PORTE

(30) Priorität: 09.03.2012 DE 102012203734
(43) Veröffentlichungstag der Anmeldung: 14.01.2015
(73) Patentinhaber: Kiekert AG, 42579 Heiligenhaus (DE)
(72) Erfinder: SCHOLZ, Michael, 45136 Essen (DE); HANDKE, Armin, 47269 Duisburg (DE)
(86) Internationale Anmeldenummer: PCT/DE2013/000085
(87) Internationale Veröffentlichungsnummer: WO 2013/131502

(56) Entgegenhaltungen:
- DE-A1-102007 003 948
- DE-A1-102008 034 638
- DE-A1-102010 003 491
- DE-C1- 4 119 703
- GB-A- 2 480 860
- US-A1- 2010 237 632

## Beschreibung

Die Erfindung betrifft ein Schloss für eine Klappe oder eine Tür mit den Merkmalen des Oberbegriffs des Anspruchs 1. Bei der Tür oder Klappe kann es sich um eine Tür oder Klappe eines Kraftfahrzeugs oder eines Gebäudes handeln.

Das eingangs genannte Schloss umfasst ein Gesperre mit einer Drehfalle und mindestens einer Sperrklinke, mit der die Drehfalle in einer Schließstellung verrastet werden kann. In einer Schließstellung vermag die Drehfalle einen Schließbolzen einer Tür oder einer Klappe zu halten, so dass die Tür oder Klappe nicht geöffnet werden kann. Befindet sich die Drehfalle in einer geöffneten Stellung, so kann der Schließbolzen das Gesperre verlassen und die Tür oder Klappe geöffnet werden.

Die Druckschrift DE 10 2010 003 483 A1 offenbart ein Gesperre, bei dem die Drehfalle ein öffnendes Moment in die Sperrklinke einleitet, wenn die Sperrklinke die Drehfalle in der Position Hauptrast verrastet. Die Drehfalle kann beispielsweise aufgrund eines Türdichtungsdrucks und/oder aufgrund einer vorgespannten Feder, die die Drehfalle in ihre Öffnungsstellung zu drehen vermag, und/ oder durch Öffnen einer zugehörigen Tür oder Klappe ein solches Drehmoment in die Sperrklinke einleiten. Durch ein öffnendes Moment kann die Sperrklinke aus ihrer Raststellung heraus bewegt werden. Um dies im Fall eines verrasteten Gesperres zuverlässig zu verhindern, gibt es einen Blockadehebel, der das Herausbewegen der Sperrklinke aus ihrer Raststellung zu blockieren vermag. Um ein solches Gesperre zu öffnen, wird mithilfe eines Auslösehebels der Blockadehebel aus seiner blockierenden Stellung heraus geschwenkt. Bei einem Schloss kann es genügen, den Auslösehebel beispielsweise um lediglich 9° zu verschwenken, um den Blockadehebel aus seiner blockierenden Stellung heraus zu bewegen. In der Regel genügt dann das öffnende Moment, welches durch die Drehfalle in die Sperrklinke eingeleitet wird, um das Gesperre zu entrasten, also um es zu öffnen.

Stäube, Toleranzen in der Betätigungskette des Gesperres und/oder des Auslösehebels und/oder mangelnder Druck aus dem Türdichtungsgummi können dazu führen, dass kein oder kein ausreichendes Moment von der Drehfalle in die Sperrklinke eingeleitet wird, um die Sperrklinke von der Drehfalle zu lösen und das Gesperre so zu öffnen. Es muss dann eine zusätzliche Kraft auf die zugehörige Tür oder Klappe ausgeübt werden, um die Haftreibung zwischen Drehfalle und Sperrklinke zu überwinden bzw. die Tür zu öffnen.

Um sicherzustellen, dass das Gesperre auch im Fall eines unzureichend großen öffnenden Moments, das in die Sperrklinke eingeleitet wird, entrastet wird, gibt es einen Mitnehmer, der beispielsweise am Auslösehebel und/ oder wie in der DE 10 2010 003 483 A1 beschrieben an der hieraus bekannten Vorrast-Sperrklinke angebracht ist. Ein solcher Mitnehmer soll die Sperrklinke insbesondere dann aus ihrer Raststellung heraus schwenken, wenn die Sperrklinke nicht allein aufgrund des öffnenden Moments die Raststellung zu verlassen vermag.

Damit das Gesperre aufgrund des Mitnehmers geöffnet werden kann, muss der zum Beispiel am Auslösehebel vorgesehene Mitnehmer über einen hinreichend großen Winkel verschwenkt werden können. Regelmäßig hinreichend ist ein Winkel von bis zu 20°, insbesondere bis 30°, so zum Beispiel ca. 12°, um eine Sperrklinke allein aufgrund des Mitnehmers vollständig aus ihrer Raststellung heraus zu bewegen.

Ein Auslösehebel eines Gesperres wird grundsätzlich durch Betätigen eines Griffs verschwenkt. Der Griff kann ein Türinnengriff oder ein Türaußengriff eines Kraftfahrzeugs sein. Ein solcher Griff ist in der Regel über ein Gestänge oder über einen Bowdenzug mit dem Auslösehebel verbunden, um so den Auslösehebel durch Betätigen des Griffes zu verschwenken. Vergrößern sich die Toleranzen über die Lebensdauer des Schlosses, bzw. leiert das Gestänge oder der Bowdenzug aus, so kann sich dadurch der Schwenkbereich verringern, um den der Auslösehebel durch Betätigen eines Griffes verschwenkt werden kann. Aufgrund von solchen Alterserscheinungen kann der Fall auftreten, dass sich ein Schloss schließlich nicht mehr öffnen lässt. Mit anderen Worten kann der Auslösehebel zwar den Blockadehebel der Sperrklinke außer Eingriff bringen, der Verschwenkwinkel des Auslösehebels reicht aber nicht mehr aus, um die Sperrklinke mechanisch aus dem Eingriffsbereich der Drehfalle heraus zu bewegen. Kommt es in diesem Fall dazu, dass zum Beispiel aufgrund von Stäuben zwischen den Anlageflächen von Drehfalle und Sperrklinke das Gesperre nicht mehr selbstständig öffnet. Um das Schloss zu öffnen bzw. das Gesperre zu entrasten, ist es dann notwendig eine zusätzliche Kraft in das Schloss einzuleiten. Eine zusätzliche Kraft kann beispielsweise durch ein Ziehen oder Drücken an der Tür in das Schloss eingeleitet werden.

Die DE 10 2007 003948 A1 offenbart eine Schlosseinheit für ein Kraftfahrzeug, das eine Drehfalle, eine Sperrklinke und ein Blockadehebel umfasst. Der Blockadehebel setzt dabei die Sperrklinke in ihrer Verriegelungsstellung fest. Ein Auslösehebel ist mit dem Blockadehebel und der Drehfalle in Eingriff bringbar und kann derart verschwenkt werden, dass der Blockadehebel bewegt wird und die Schlosseinheit aus ihrer Verriegelungsstellung aufgelöst wird.

Die DE 10 2008 034638 A1 offenbart ebenfalls eine Schlosseinheit für ein Kraftfahrzeug, die eine Drehfalle und eine erste Sperrklinke umfasst. Die Drehfalle und Sperrklinke sind dabei derart angeordnet, dass ein Drehmoment erzeugt wird, welcher ein Öffnen der Sperrklinke verursacht. Dabei dient ein Blockadehebel der Fixierung der Sperrklinke in einem Bereich einer Hauptrast. Eine zweite Sperrklinke, die in direktem Eingriff mit dem Blockadehebel steht, kann derart verschwenkt werden, dass der verriegelte Zustand des Gesperres aufgelöst wird.

Die GB 2 480 860 Abeschreibt eine Verriegelungseinheit für Fahrzeugtüren und umfasst im Wesentlichen eine verschwenkbare Drehfalle, eine Sperrklinke, die mit der Drehfalle in direktem Kontakt steht und diese in einem geschlossenen Zustand hält. Ein mehrteiliger Auslösehebel hält die Drehfalle über ein Kontaktlager in einem gesicherten Zustand.

Die DE 10 2010 003491 A1 beschreibt eine Schlosseinheit für Fahrzeuge mit einer Drehfalle, einer Sperrklinke, einem Blockadehebel und einem Auslösehebel.

Die DE 41 19 703 C1 beschreibt eine Schlosseinheit für Fahrzeuge. Dabei wird der Öffnungsprozess und damit das Ausschwenken der Drehfalle durch den Auslösehebel initiiert.

Es ist Aufgabe der Erfindung, ein zuverlässig funktionierendes Schloss der eingangs genannten Art bereitzustellen.

Die Aufgabe der Erfindung wird durch ein Schloss mit den Merkmalen des ersten Anspruchs gelöst. Vorteilhafte Ausgestaltungen ergeben sich aus den Unteransprüchen.

Zur Lösung der Aufgabe umfasst das Schloss gemäß Anspruch 1 für eine Tür oder Klappe vorzugsweise für ein Kraftfahrzeug oder ein Gebäude ein Gesperre aus Drehfalle, Blockadehebel und mindestens einer Sperrklinke für ein Verrasten der Drehfalle. Drehfalle und Sperrklinke sind vorzugsweise so beschaffen, dass die Drehfalle ein öffnendes Drehmoment in die Sperrklinke einzuleiten vermag. Das Gesperre weist einen Auslösehebel für ein Öffnen des Gesperres auf. Es gibt ferner eine die Schwenkbewegung des Auslösehebels vergrößernde Übersetzungseinrichtung umfassend einen Übersetzungshebel für ein Herausbewegen der Sperrklinke aus ihrer Raststellung mittels eines Mitnehmers.

Aufgrund des Übersetzung der Schwenkbewegung, die durch den Übersetzungshebel bewirkt wird, genügt eine relativ kleine Schwenkbewegung des Auslösehebels, um die Sperrklinke vollständig vor allem mithilfe des Mitnehmers aus ihrer Raststellung heraus zu bewegen. Es wird so sichergestellt, dass ein Gesperre auch dann noch zuverlässig geöffnet werden kann, wenn der Auslösehebel aufgrund von Alterserscheinungen nicht mehr über die volle ursprüngliche Distanz verschwenkt werden kann.

In einer Ausführungsform der Erfindung vergrößert die Übersetzungseinrichtung die Drehbewegung des Auslösehebels derart, dass eine Drehbewegung des Auslösehebels von bis zu 20°, vorzugsweise von bis zu 16°, besonders bevorzugt von bis zu 14°, so zum Beispiel 13,5° genügt, um die Sperrklinke mithilfe des Mitnehmers vollständig aus ihrer Raststellung heraus zu bewegen. In einer Ausführungsform der Erfindung ist eine Drehbewegung des Auslösehebels von wenigstens 8°, bevorzugt von wenigstens 10°, besonders bevorzugt von wenigstens 12° erforderlich, um die Sperrklinke mithilfe des Mitnehmers aus ihrer Raststellung heraus zu bewegen.

Um geeignet zu vergrößern, verfügt der Auslösehebel erfindungsgemäß über zwei Hebelarme des Übersetzungshebels, nämlich einen kurzen Hebelarm und einen im Vergleich dazu langen Hebelarm, die um eine gemeinsame Achse verschwenkt werden können. Der Auslösehebel kann das freie Ende des kurzen Hebelarms so verschwenken, dass mithilfe des freien Endes des langen Hebelarms die Sperrklinke aus ihrer Raststellung heraus bewegt werden kann. Vorzugsweise ist der lange Hebelarm wenigstens 1,5 mal länger als der kurze Hebelarm, um die Schwenkbewegung geeignet zu vergrößern. Vorzugsweise ist der lange Hebelarm nicht mehr als 2,5 mal länger als der kurze Hebelarm, um den Raumbedarf zu optimieren und die Kraft geeignet gering zu halten, die für ein Herausbewegen der Sperrklinke aus ihrer Raststellung aufgewendet werden muss. Der lange Hebelarm bzw. sein Ende dient als Mitnehmer für die Sperrklinke.

Um ein günstiges Übersetzungsverhältnis zu erzielen, ist in einer Ausführungsform der Hebelarm des Auslösehebels, der den Hebelarm des Übersetzungshebels zu bewegen vermag, lang im Vergleich zu diesem Hebelarm des Übersetzungshebels. Der genannte Hebelarm des Auslösehebels ist bevorzugt wenigstens 1,5 mal so lang wie der genannte Hebelarm des Übersetzungshebels. Es genügt, dass der genannte Hebelarm des Übersetzungshebels nicht länger als 2,5 mal so lang wie der genannte Hebelarm des Übersetzungshebels ist, um den Bauraum gering zu halten.

Der Hebelarm des Übersetzungshebels, der die Sperrklinke zu bewegen vermag, ist vorzugsweise lang im Vergleich zu dem Hebelarm der Sperrklinke, der von dem Übersetzungshebel bewegt wird, um ein günstiges Übersetzungsverhältnis zu erzielen. Vorzugsweise ist dieser Hebelarm des Übersetzungshebels wenigstens 1,5 mal so lang wie dieser Hebelarm der Sperrklinke. Vorzugsweise ist dieser Hebelarm des Übersetzungshebels nicht länger als 2,5 mal so lang wie dieser Hebelarm der Sperrklinke.

Wenn im Zusammenhang mit Übersetzungsverhältnissen von einer Länge eines Hebelarms die Rede ist, dann ist die Strecke eines Arms gemeint, die damit zusammenhängend physikalisch als Hebel wirkt. Die tatsächliche Länge eines Arms kann daher länger sein als der physikalisch wirksame Hebelarm.

In einer Ausführungsform schließen der lange und der kurze Hebelarm des Übersetzungshebels einen spitzen Winkel ein, der vorzugsweise kleiner als 40°, besonders bevorzugt kleiner als 30° ist, um den Übersetzungshebel mit geringem Bauraum bereit stellen zu können.

In einer Ausführungsform verfügt der Übersetzungshebel über drei Hebelarme. Zwei Hebelarme, nämlich ein langer und ein im Vergleich dazu kurzer Hebelarm dienen der Übersetzung, um mithilfe der Übersetzung die Sperrklinke aus ihrer Raststellung heraus bewegen zu können. Der dritte Hebelarm dient dazu, das Bewegen der Sperrklinke in ihre Raststellung hinein zu bewirken oder zumindest zu unterstützen. Wird ein Schloss sehr schnell geschlossen, zum Beispiel wenn eine zugehörige Tür oder Klappe eines Kraftfahrzeugs zugeworfen wird und eine andere Tür oder Klappe noch geöffnet ist, so kann es passieren, dass die Drehfalle sich wieder öffnet, bevor die Sperrklinke in der Hauptrast einrastet. Es kommt zum so genannten Prellen. Die Tür springt wieder auf. Dieses Prellen kann durch den dritten Hebelarm unterbunden werden, wenn dieser das Bewegen der Sperrklinke in ihre Raststellung hinein zumindest unterstützt.

In einer Ausführungsform schließen die beiden außen liegenden Hebelarme, zwischen denen sich einer der drei Hebelarme befindet, einen spitzen Winkel ein, der vorzugsweise kleiner als 40°, besonders bevorzugt kleiner als 30° ist, um den Übersetzungshebel mit geringem Bauraum bereit stellen zu können. Damit schließen sämtliche Hebelarme untereinander einen spitzen Winkel ein.

In einer Ausführungsform der Erfindung liegt der Hebelarm, der das Prellen zu unterbinden vermag, an der Sperrklinke an, wenn diese sich in ihrer Rastposition befindet und das Gesperre verrastet ist. Vorzugsweise liegt der Hebelarm, der das Prellen zu unterbinden vermag, nahe bei dem Ende des Hebels an, welches sich bei der Drehachse befindet, um so einen kleinen Bauraum zu ermöglichen. Der Abstand zwischen dem freien Ende des Hebelarms, der das Prellen zu unterbinden vermag und dem freien Ende des Hebelarms der Sperrklinke, der nicht dem Verrasten der Drehfalle unmittelbar dient, ist dann größer als der Abstand zwischen dem Drehpunkt der Sperrklinke und dem freien Ende des Hebelarms, der das Prellen zu unterbinden vermag. Die Länge des Hebelarms des Auslösehebels ist insbesondere länger als die Länge des Hebelarms des Auslösehebels, auf den der Hebelarm des Auslösehebels zwecks Unterbindens des Prellens einwirkt. Es kommt dabei wieder auf die physikalisch wirksamen Hebellängen an. Zwar wird dadurch aufgrund weniger günstiger Hebelkräfte die Kraft relativ klein, die dann einem Prellen entgegengesetzt werden kann. Eine große Kraft ist jedoch nicht erforderlich, da lediglich das Prellen unterbunden werden soll. Es ist daher zu bevorzugen, auf kleinen Bauraum zu achten anstatt auf eine große Kraft.

Vorzugsweise ist eine Feder vorgesehen, die den Hebelarm des Übersetzungshebels, mit dem ein Prellen unterbunden werden kann, in Richtung Sperrklinke zu bewegen vermag, um so besonders zuverlässig einem Prellen entgegenzuwirken.

Um eine kompakte Bauweise mit einer geringen Anzahl an Teilen zu ermöglichen, sind Sperrklinke und Auslösehebel des Gesperres in einer Ausführungsform auf einer gemeinsamen Achse drehbar gelagert.

Vorteilhaft ist die Drehfalle durch eine Feder in Richtung Öffnungsstellung vorgespannt, um diese allein durch Federkraft in ihre geöffnete Stellung verschwenken zu können und um in einer Ausführungsform auch ohne Vorhandensein eines Türdichtungsdrucks ein öffnendes Moment in die Sperrklinke einleiten zu können.

Erfindungsgemäß vermag der Auslösehebel einen Blockadehebel des Gesperres aus seiner blockierenden Stellung heraus zu bewegen. Hierfür genügt grundsätzlich ein relativ geringer Kraftaufwand. Wird die Sperrklinke im Anschluss daran aufgrund eines öffnenden Moments, welches durch die Drehfalle in die Sperrklinke eingeleitet wird, aus ihrer Raststellung heraus bewegt, so ist vorteilhaft insgesamt der Kraftaufwand sehr gering, der für ein Öffnen des Gesperres aufgewendet werden muss.

In einer Ausführungsform gibt es eine Feder für ein Bewegen des Blockadehebels in seine blockierende Stellung. Auf einfache und zuverlässige Weise kann der Blockadehebel durch die Feder in seine blockierende Stellung bewegt werden. In einer Ausführungsform sind Blockadehebel und Sperrklinke so ausgeführt, dass durch Bewegen des Blockadehebels in seine blockierende Stellung die Sperrklinke dadurch zugleich in ihre Raststellung bewegt wird. Die Zahl der benötigten Teile wird so weiter minimiert. Dies geht einher mit einer Reduzierung des Gewichts sowie mit einer Reduzierung des Bauraums.

Der Auslösehebel umfasst in einer Ausführungsform drei Hebelarme. Mithilfe eines ersten Hebelarms wird insbesondere ein Blockadehebel aus seiner blockierenden Stellung für ein Entriegeln des Gesperres bewegt. Mithilfe eines zweiten Hebelarms des Auslösehebels wird der Übersetzungshebel verschwenkt. Mit dem dritten Hebelarm wird der Auslösehebel verschwenkt, so zum Beispiel mithilfe eines Gestänges oder Bowdenzugs sowie vorzugsweise mithilfe eines damit verbundenen Griffs und/oder eines elektrischen Antriebs. Wird der Griff betätigt oder der elektrische Antrieb in Gang gesetzt, so wird der dritte Hebelarm für ein Öffnen des Gesperres verschwenkt.

Vorteilhaft gibt es darüber hinaus einen Anschlag insbesondere zwecks Minimierung des Bauraums sowie des Gewichts für den zweiten Hebelarm, um zu verhindern, dass der Auslösehebel über eine gewünschte Endstellung hinaus bewegt wird.

Ein Hebelarm des Auslösehebels, insbesondere der erste Hebelarm vermag die Drehfalle in einer Ausführungsform in der Position Vorrast zu verrasten. Die Drehfalle kann bei dieser Ausführungsform einen vorstehenden Bolzen oder Arm aufweisen, der dem Verrasten der Drehfalle in der Position Vorrast dient.

Die Sperrklinke umfasst vorzugsweise zwei Hebelarme, die vorzugsweise einen Winkel kleiner als 180° und/oder größer als 90° einschließen. Mit einem Hebelarm wird die Drehfalle verrastet. Auf den anderen Hebelarm wirkt ein Mechanismus wie zum Beispiel eine vorgespannte Feder ein, um die Sperrklinke mithilfe des Mechanismus, also zum Beispiel einer vorgespannten Feder in ihre Raststellung bewegen zu können. Dieser andere Hebelarm der Sperrklinke wird vorzugsweise durch den Mitnehmer des Auslösehebels für ein Entriegeln des Gesperres erfasst und entsprechend bewegt und zwar insbesondere um eine Achse verschwenkt. Vorteilhaft gibt es darüber hinaus einen Anschlag für diesen anderen Hebelarm, um zu verhindern, dass die Sperrklinke über ihre vollständige Raststellung hinaus bewegt wird.

Ein Blockadehebel für ein Blockieren der Sperrklinke in ihrer verrasteten Stellung umfasst vorzugsweise zwei Hebelarme. Ein erster Hebelarm des Blockadehebels vermag insbesondere die Sperrklinke in ihrer verrasteten Stellung zu blockieren und/oder die Sperrklinke in ihre verrastete Stellung zu bewegen. Insbesondere dieser erste Hebelarm kann vorteilhaft in einer Ausführungsform außerdem von dem Auslösehebel erfasst und aus seiner blockierenden Stellung heraus bewegt, insbesondere um eine Achse herum verschwenkt werden. Der zweite Hebelarm des Blockadehebels kann vorzugsweise gegen einen Anschlag bewegt werden, um zu vermeiden, dass der Blockadehebel über eine vorgesehene Endstellung hinaus bewegt werden kann. Das Vorsehen eines zweiten Hebelarms trägt außerdem vorteilhaft dazu bei, dass der Schwerpunkt des Blockadehebels in Richtung Achse verlagert wird, um die der Blockadehebel herum verschwenkt werden kann. Diese Verlagerung des Schwerpunkts erleichtert ein Verschwenken des Blockadehebels. In einer Ausführungsform der Erfindung schließen die beiden Hebelarme des Blockadehebels wiederum einen Winkel größer als 90° und/oder kleiner als 180° ein.

Der Mitnehmer, der die Sperrklinke vollständig aus ihrer Raststellung heraus zu bewegen vermag, bewirkt in einer Ausführungsform der Erfindung das Herausbewegen nur dann, wenn die Sperrklinke sich nicht 4selbstständig aufgrund eines öffnenden Moments aus ihrer Raststellung heraus bewegt. Bei dieser Ausführungsform gibt es einen Freigang, den der Mitnehmer durchlaufen muss, ehe er die Sperrklinke zu erfassen und zu bewegen vermag. Wird ein Blockadehebel bei dieser Ausführungsform aus seiner blockierenden Stellung heraus bewegt, so wird die Sperrklinke in der Regel aufgrund des öffnenden Momentes, welches durch die Drehfalle in die Sperrklinke eingeleitet wird, aus ihrer Raststellung heraus bewegt werden. Nur wenn dieser Mechanismus versagt, erfasst der Mitnehmer nach Passieren des Freigangs die Sperrklinke und bewegt diese aus ihrer Raststellung heraus.

Der Auslösehebel ist in einer Ausführungsform zugleich eine Vorrast-Sperrklinke, die die Drehfalle in der Position Vorrast zu verrasten vermag. Das Gesperre vermag dann eine Tür oder Klappe zu verschließen. Es ist dann aber noch nicht planmäßig in der Position Hauptrast verrastet. Die Position Hauptrast wird ausgehend von der Position Vorrast erst erreicht, wenn die Drehfalle weiter in Richtung Schließstellung verschwenkt wird.

Ein erfindungsgemäßes Gesperre wird insbesondere an einer in der Regel aus Metall bestehenden Schlossplatte oder einem in der Regel aus Metall bestehenden Schlosskasten angebracht. Üblicherweise umfasst ein solches Schloss darüber hinaus ein Schlossgehäuse, welches in der Regel aus Kunststoff besteht und welches Komponenten des Schlosses nach außen abzuschirmen vermag. Darüber hinaus kann es einen insbesondere aus Kunststoff bestehenden Schlossdeckel und/ oder einen insbesondere aus Kunststoff bestehenden Deckel für eine Zentralverriegelung geben, die ebenfalls der Abschirmung dienen. Das Schloss kann zum Beispiel zu einer Tür oder einer Klappe eines Gebäudes gehören oder aber der Tür oder einer Klappe eines Kraftfahrzeugs.

Die Erfindung umfasst auch ein solches Schloss mit einer Sperrklinke für die Position Hauptrast der Drehfalle (auch "Hauptrast-Sperrklinke" genannt), einer Sperrklinke für die Position Vorrast der Drehfalle (auch "Vorrast-Sperrklinke" genannt) und vorteilhaft einen Blockadehebel für die genannte Hauptrast - Sperrklinke. Ein solches Schloss wird in Druckschrift DE 10 2008 061 524 A1 erwähnt. Ein erfindungsgemäßes Schloss kann aber auch neben einem Blockadehebel nur eine Sperrklinke für ein Verrasten der Drehfalle in einer Position "Vorrast" und einer Position "Hauptrast" umfassen.

Die Drehfalle verfügt über einen gabelförmigen Einlaufschlitz, in den ein Schließbolzen einer Tür oder einer Klappe gelangt, wenn die Fahrzeugtür oder Fahrzeugklappe geschlossen wird. Der Schließbolzen verdreht dann die Drehfalle von einer Öffnungsstellung in eine Raststellung. In der Raststellung kann der Schließbolzen den Einlaufschlitz der Drehfalle nicht mehr verlassen. Die Sperrklinke verrastet die Drehfalle in der Raststellung, so dass diese nicht mehr in die Öffnungsstellung zurück bewegt werden kann.

Bei einem erfindungsgemäßen Schloss gibt es Komponenten wie Sperrklinke, Blockadehebel oder Drehfalle, die verschwenkt werden können und sollen. Regelmäßig gibt es zumindest eine vorgespannte Feder, insbesondere Schenkelfeder, mit der eine gewünschte Schwenkbewegung einer solchen Komponente durch Federkraft bewirkt wird. Eine solche vorgespannte Feder vermag beispielsweise eine Sperrklinke in ihre Raststellung hinein zu bewegen, einen Blockadehebel in seine blockierende Stellung hinein oder aber eine Drehfalle in ihre geöffnete Stellung.

In einer untersten Ebene insbesondere angrenzend an eine vorzugsweise aus Metall bestehende Schlossplatte oder einen aus Metall bestehenden Schlosskasten können Drehfalle, Sperrklinke und Blockadehebel angeordnet sein. Der Übersetzungshebel kann in einer Ebene angeordnet sein, die sich zwischen der untersten Ebene und der Ebene befindet, in der der Auslösehebel angeordnet ist. Es sind aber auch andere Anordnungen möglich.

Es zeigen
- Figur 1:: Gesperre in der Position Hauptrast;
- Figur 2:: Gesperre aus der Figur 1 während eines Öffnens;

In der Figur 1 wird ein Gesperre umfassend eine Drehfalle 1, eine Sperrklinke 2, einen Blockadehebel 3 und einen Auslösehebel 4 gezeigt. Die Drehfalle 1 kann um ihre Achse 5 verschwenkt werden. Die Sperrklinke 2 und der Auslösehebel 4 können um ihre gemeinsame Achse 6 verschwenkt werden. Der Blockadehebel 3 kann um seine Achse 7 verschwenkt werden. Die Drehfalle 1, die Sperrklinke 2 und der Blockadehebel 3 befinden sich in einer gemeinsamen ersten Ebene. Der Auslösehebel 4 befindet sich in einer anderen zweiten Ebene.

Das Gesperre umfasst ferner einen Übersetzungshebel 8 mit drei Hebelarmen 9, 10 und 11. Der Übersetzungshebel 8 kann um seine Achse 12 verschwenkt werden. Der Übersetzungshebel 8 befindet sich in einer weiteren dritten Ebene. Die drei Hebelarmen 9,10 und 11 schließen untereinander einen spitzen Winkel ein und zwar auch die außen liegende Hebelarme 10 und 11. Ein Hebelarm beginnt im Drehpunkt der Achse 12 und endet in dem Endbereich, der wie nachfolgend beschrieben an einem weiteren Bauteil anzuliegen vermag.

In der Figur 1 wird das Gesperre in der Position Hauptrast gezeigt. Der Hebelarm 13 der Sperrklinke 2 liegt am Fangarm oder Hauptrastarm 14 der Drehfalle 1 an und verhindert so, dass die Drehfalle 1 im Uhrzeigersinn in Richtung geöffnete Stellung bewegt werden kann. Die Drehfalle 1 liegt mit ihrem Fangarm 14 so am Hebelarm 13 an, dass ein öffnendes Moment in die Sperrklinke 2 eingeleitet wird. Ein Hebelarm 15 des Blockadehebels 3 blockiert den Hebelarm 13 der Sperrklinke 2 und verhindert so, dass die Sperrklinke 13 aufgrund des öffnenden Moments im Uhrzeigersinn aus ihrer Raststellung heraus bewegt werden kann. In dieser blockierenden Stellung liegt der Hebelarm 16 des Blockadehebels 3 am Anschlag 17 an und verhindert so, dass der Blockadehebels 3 im Uhrzeigersinn über seine blockierenden Stellung hinaus verschwenkt werden kann. Vorzugsweise gibt es eine nicht dargestellte Feder, die vorgespannt ist und die den Blockadehebel 3 in Richtung blockierende Stellung zu bewegen vermag.

Der Hebelarm 15 ist insbesondere so geformt und kann so am Hebelarm 13 der Sperrklinke 2 seitlich anliegen, dass dieser Hebelarm 15 den Hebelarm 13 der Sperrklinke 2 in ihre Raststellung verschwenkt, wenn der Blockadehebel 3 in seine blockierenden Stellung bewegt wird. Alternativ oder ergänzend gibt es eine vorgespannte, nicht gezeigte Feder, die die Sperrklinke 2 in ihrer Raststellung zu bewegen vermag.

Vom Blockadehebel 3 steht einen Bolzen 18 in Richtung der zweiten Ebene ab. Ein Hebelarm 19 des Auslösehebels 4 kann im Uhrzeigersinn so verschwenkt werden, dass diese den Bolzen 18 erfasst und so der Blockadehebel 3 aus seiner blockierenden Stellung heraus geschwenkt werden kann. Der Hebelarm 19 dient zugleich dem Verrasten der Drehfalle 1 in der Position Vorrast. Die Drehfalle 1 verfügt über einen in Richtung zweite Ebene vorstehenden Bolzen 20, der in der Position Vorrast am Hebelarm 19 anliegt. Der Auslösehebel 4 ist daher zugleich eine Vorrast-Sperrklinke.

Beispielsweise ein mit einem Griff verbundenes Gestänge oder ein Bowdenzug ist mit dem Hebelarm 21 des Auslösehebels 4 so verbunden, dass darüber der Auslösehebel 4 für ein Öffnen des Gesperres im Uhrzeigersinn verschwenkt werden kann. Wird der Griff betätigt, so wird das Gesperre geöffnet.

Das Ende des Hebelarms 11 des Übersetzungshebels 8 reicht in die erste Ebene hinein und weist als Freigang einen geringen Abstand zum Hebelarm 22 der Sperrklinke 2 in der Position Hauptrast auf. Dieses Ende des Hebelarms 11 dient als Mitnehmer, um die Sperrklinke 2 aus ihrer Raststellung heraus zu bewegen, wenn die Sperrklinke nicht aufgrund eines öffnenden Moments aus ihrer Raststellung heraus bewegt wird. Der Hebelarm 11 ist ca. 1,8 mal länger als der Hebelarm 10. Wird das Gesperre geöffnet, so erfasst der Hebelarm 23 des Auslösehebels 4 das Ende des Hebelarms 10 und verschwenkt den Übersetzungshebel 8 dadurch entgegengesetzt zum Uhrzeigersinn und zwar vorzugsweise gegen die Federkraft einer vorgespannten Feder. Da der Hebelarm 11 länger als der Hebelarm 10 ist, wird so eine Übersetzung erzielt, damit eine kleine Schwenkbewegung des Auslösehebels 4 von lediglich 13,5° bereits genügt, um mithilfe des Mitnehmers 11 die Sperrklinke 2 erforderlichenfalls vollständig aus ihrer Raststellung heraus zu bewegen.

In der Position Hauptrast liegt das Ende des Hebels 9, welches in die erste Ebene hineinreicht, am Hebelarm 22 der Sperrklinke 2 an und kann so das Bewegen der Sperrklinke 2 in ihrer Raststellung unterstützen. Ein Prellen der Sperrklinke 2 während eines Schließens einer Tür oder einer Klappe kann so verhindert werden.

In der Position Hauptrast kann es zwischen dem Hebelarm 23 des Auslösehebels 4 und dem Ende des Hebels 10 einen Abstand geben, um so alternativ oder ergänzend den Freigang für den Mitnehmer 11 bereitzustellen.

In der Figur 1 wird ein Anschlag 24 gezeigt, gegen den die Hebelarme 22 und 23 bewegt werden können, um ein übermäßiges Verschwenken entgegengesetzt zum Uhrzeigersinn von Auslösehebel 4 und Sperrklinke 2 zu verhindern.

Um ein günstiges Übersetzungsverhältnis zu erzielen, ist der Hebelarm 23 des Auslösehebels 4, der den Hebelarm 10 des Übersetzungshebels 8 zu bewegen vermag, lang im Vergleich zu diesem Hebelarm 10 des Übersetzungshebels 8. Der Hebelarm 23 des Auslösehebels 4 ist im Fall der Figur 1 ca. 2 mal so lang wie der Hebelarm 10 des Übersetzungshebels 8.

Der Hebelarm 11 des Übersetzungshebels 8, der die Sperrklinke 2 zu bewegen vermag, ist vorzugsweise lang im Vergleich zu der damit zusammenhängend physikalisch wirksamen Länge des Hebelarms 22 der Sperrklinke 2. Dieser Hebelarm 11 des Übersetzungshebels ist im Fall der Figur 1 ca. 1,5 mal so lang wie der in Bezug auf die Übersetzung physikalisch wirksame Abschnitt des Hebelarms 22 der Sperrklinke 2.

In der Figur 2 wird das Öffnen des Gesperres mithilfe des Mitnehmers 11 verdeutlicht. Der Übersetzungshebel 8 ist durch den Arm 23, der am Ende des Hebelarms 10 anliegt, im Vergleich zur Figur 1 entgegengesetzt zum Uhrzeigersinn verschwenkt worden. Der Blockadehebel 3 ist durch den Auslösehebel 4 aus seiner blockierenden Stellung heraus bewegt worden und liegt nun mit seinem Hebelarm 15 seitlich am Hebelarm 13 der Sperrklinke 2 an. Der Mitnehmer 1 1 liegt am Hebelarm 22 der Sperrklinke 2 an und hat die Sperrklinke 2 so vollständig wie dargestellt aus ihrer Raststellung heraus bewegt. Die Drehfalle 1 hat sich bereits im Uhrzeigersinn ein Stück in Richtung Öffnungsstellung bewegt und kann sich nun frei drehen. Das Gesperre ist entrastet. Der Auslösehebel 4 hat den Übersetzungshebel 8 mittels des Hebelarms 10 verschwenkt. Die Übersetzung ist dabei so gewählt, dass der mit dem Hebelarm 10 mit verschwenktem Hebelarm 11 die Sperrklinke 2 aus dem Eingriffsbereich der Drehfalle 1 heraus bewegt hat. Der Auslösehebel 4 wirkt in diesem Fall auch nicht mehr auf den Blockadehebel 3. Der Blockadehebel 3 wird von der Sperrklinke 3 weiter ausgelenkt. Dadurch zu erkennen ist der Abstand zwischen dem Bolzen 18 des Blockadehebels 3 und dem Hebelarm 19 des Auslösehebels 4.

### Bezugszeichenliste:

- 1:: Drehfalle
- 2:: Hauptrast-Sperrklinke
- 3:: Blockadehebel
- 4:: Auslösehebel
- 5:: Drehfallenachse
- 6:: gemeinsame Achse von Sperrklinke und Auslösehebel
- 7:: Blockadehebelachse
- 8:: Übersetzungshebel
- 9:: Hebelarm des Übersetzungshebels
- 10:: Hebelarm des Übersetzungshebels
- 11:: Hebelarm des Übersetzungshebels
- 12:: Drehachse des Übersetzungshebels
- 13:: Rastarm der Sperrklinke
- 14:: Fangarm der Drehfalle, Hauptrastarm
- 15:: blockierender Arm des Blockadehebels
- 16:: Hebelarm des Blockadehebels
- 17:: Anschlag für Blockadehebel
- 18:: Bolzen des Blockadehebels
- 19:: Hebelarm des Auslösehebels
- 20:: Bolzen der Drehfalle
- 21:: Hebelarm des Auslösehebels
- 22:: Hebelarm der Sperrklinke
- 23:: Hebelarm des Auslösehebels

## Patentansprüche

1. Schloss für eine Tür oder Klappe vorzugsweise für ein Kraftfahrzeug oder ein Gebäude mit einem Gesperre aus Drehfalle (1), Blockadehebel (3) und mindestens einer Sperrklinke (2) für ein Verrasten der Drehfalle (1), wobei der Blockadehebel (3) die Sperrklinke (2) in ihrer Raststellung zu blockieren vermag und die Drehfalle (1) und Sperrklinke (2) vorzugsweise so beschaffen sind, dass die Drehfalle ein öffnendes Drehmoment in die Sperrklinke (2) einzuleiten vermag, mit einem Auslösehebel (4) für ein Öffnen des Gesperres, **gekennzeichnet durch** eine eine Schwenkbewegung des Auslösehebels (4) vergrößernde Übersetzungseinrichtung umfassend einen Übersetzungshebel (8) für ein Herausbewegen der Sperrklinke (2) aus ihrer Raststellung mittels eines Mitnehmers (11) und der Auslösehebel (4) über einen kurzen Hebelarm (10) des Übersetzungshebels und einen im Vergleich dazu langen, als Mitnehmer dienenden Hebelarm (11) des Übersetzungshebels (8) verfügt, die um eine gemeinsame Achse (12) verschwenkt werden können.

2. Schloss nach Anspruch 1, **dadurch gekennzeichnet, dass** die Übersetzungseinrichtung die Drehbewegung des Auslösehebels (4) derart vergrößert, dass eine Drehbewegung des Auslösehebels (4) von bis zu 20°, vorzugsweise von bis zu 16°, besonders bevorzugt von bis zu 14° genügt, um die Sperrklinke (2) mithilfe des Mitnehmers (11) vollständig aus ihrer Raststellung heraus zu bewegen und/ oder eine Drehbewegung des Auslösehebels (4) von wenigstens 8°, bevorzugt von wenigstens 10°, besonders bevorzugt von wenigstens 12° erforderlich ist, um die Sperrklinke (2) mithilfe des Mitnehmers (11) aus ihrer Raststellung heraus zu bewegen.

3. Schloss nach einem der vorhergehenden Ansprüche, **dadurch gekennzeichnet, dass** der Hebelarm (11) des Übersetzungshebels (8), der die Sperrklinke (2) zu bewegen vermag, lang ist im Vergleich zu dem Hebelarm (22) der Sperrklinke, der von dem Übersetzungshebel (8) bewegt wird.

4. Schloss nach einem der vorhergehenden Ansprüche, **dadurch gekennzeichnet, dass** der Übersetzungshebel (8) über drei Hebelarme verfügt, wobei ein Hebelarm (9) ein Prellen des Gesperres zu unterbinden vermag und dieser Hebelarm (9) im verrasteten Zustand des Gesperres insbesondere an der Sperrklinke (2) anliegt.

5. Schloss nach einem der vorhergehenden Ansprüche, **dadurch gekennzeichnet, dass** zumindest zwei, vorzugsweise sämtliche Hebelarme (9, 10, 11) des Übersetzungshebels untereinander einen spitzen Winkel einschließen.

6. Schloss nach einem der vorhergehenden Ansprüche, **dadurch gekennzeichnet, dass** eine Feder vorgesehen, die einen Hebelarm (9) des Übersetzungshebels (8), mit dem ein Prellen unterbunden werden kann, in Richtung Sperrklinke (2) zu bewegen vermag.

7. Schloss nach einem der vorhergehenden Ansprüche, **dadurch gekennzeichnet, dass** der Mitnehmer (11) so angeordnet ist, dass dieser nur dann die Sperrklinke (2) aus ihrer Raststellung heraus bewegt, wenn die Sperrklinke (2) nicht aufgrund eines öffnenden Momentes aus ihrer Raststellung heraus bewegt wird, welches durch die Drehfalle (1) in die Sperrklinke (2) in der Raststellung eingeleitet wird.

8. Schloss nach einem der vorhergehenden Ansprüche, **dadurch gekennzeichnet, dass** die Sperrklinke (1) und der Auslösehebel (4) drehbar auf einer gemeinsamen Achse (6) gelagert sind.

## Claims

1. Latch for a door or flap, preferably for a motor vehicle or a building with a locking mechanism consisting of a catch (1), a blocking lever (3) and at least one pawl (2) for latching of the catch (1), whereby the blocking lever (3) is capable of blocking the pawl (2) in its ratchet position and the catch (1) and the pawl (2) are preferably created in such a way that the catch is capable of initiating an opening torque into the pawl (2), with a triggering lever (4) for an opening of the locking mechanism, **characterized by** a transmission device increasing a pivoting movement of the triggering lever (4) encompassing a transmission lever (8) for moving out of the pawl (2) from its ratchet position by means of a towing arm (11) and the triggering lever (4) possesses a short lever arm (10) of the transmission lever (8) and a comparatively long lever arm (11) acting as a towing arm of the transmission lever (8) which can be pivoted around a common axis (12).

2. Latch according to claim 1, **characterized in that** the transmission device increases the rotational movement of the triggering lever (4) in such a way that a rotational movement of the triggering lever (4) of up to 20°, preferably of up to 16°, most preferably of up to 14° is sufficient in order to move the pawl (2) with the aid of the towing arm (11) completely out of its ratchet position and/or a rotational movement of the triggering lever (4) of at least 8°, preferably of at least 10°, most preferably of at least 12° is necessary in order to move the pawl (2) out of its ratchet position with the aid of the towing arm (11).

3. Latch according to one of the previous claims, **characterized in that** the lever arm (11) of the transmission lever (8) which is capable of moving the pawl (2) is longer than the lever arm (22) of the pawl which is moved by the transmission lever (8).

4. Latch according to one of the previous claims, **characterized in that** the transmission lever (8) possesses three lever arms, whereby one lever arm (9) is capable of preventing a bouncing of the locking mechanism and this lever arm (9) is in particular adjacent to the pawl (2) in the ratchet position of the locking mechanism.

5. Latch according to one of the previous claims, **characterized in that** at least two, preferably all of the lever arms (9, 10, 11) of the transmission lever include an acute angle among one another.

6. Latch according to one of the previous claims, **characterized in that** a spring is provided for which is capable of moving one lever arm (9) of the transmission lever (8), with which bouncing can be prevented in the direction of the pawl (2).

7. Latch according to one of the previous claims **characterized in that** the towing arm (11) is arranged in such a way that it only moves the pawl (2) out of its ratchet position when the pawl (2) is not moved out of its ratchet position due to an opening moment which is initiated by means of the catch (1) into the pawl (2) in the ratchet position.

8. Latch according to one of the previous claims, **characterized in that** the pawl (2) and the triggering lever (4) are pivotably located on a common axis (6).

## Revendications

1. Serrure pour une porte ou un hayon, de préférence pour un véhicule à moteur ou un bâtiment avec un mécanisme à encliquetage comportant un pêne pivotant (1), un levier de blocage (3) et au moins un cliquet d'arrêt (2) pour un verrouillage du pêne pivotant (1), le levier de blocage (3) pouvant bloquer le cliquet d'arrêt (2) en sa position de verrouillage et le pêne pivotant (1) et le cliquet d'arrêt (2) étant conçus de préférence pour que le pêne pivotant puisse initier un moment-couple dans le cliquet d'arrêt (2), avec un levier de déclenchement (4) pour une ouverture du mécanisme à encliquetage **caractérisé par** un dispositif de transmission augmentant un mouvement de pivotement du levier de déclenchement (4) comprenant un levier de transmission (8) pour un mouvement de sortie du cliquet d'arrêt (2) hors de sa position de verrouillage à l'aide d'un dispositif d'entraînement (11) et le levier de déclenchement (4) disposant d'un bras de levier (10) court du levier de transmission (8) et d'un bras de levier (11) du levier de transmission (8) en comparaison long servant de dispositif d'entraînement pouvant être pivotés autour d'un axe commun (12).

2. Serrure selon la revendication 1 **caractérisée en ce que** le dispositif de transmission augmente le mouvement rotatif du levier de déclenchement (4) de façon qu'un mouvement de rotation du levier de déclenchement (4) de 20° maximum, de préférence de 16° maximum, et particulièrement de préférence de 14° maximum suffise pour retirer entièrement le cliquet d'arrêt (2) entièrement de sa position de verrouillage à l'aide du dispositif d'entraînement (11) et/ou un mouvement rotatif du levier de déclenchement (4) d'au moins 8°, de préférence d'au moins 10°, et particulièrement de préférence d'au moins 12° est nécessaire pour retirer le cliquet d'arrêt (2) entièrement de sa position de verrouillage à l'aide du dispositif d'entraînement (11).

3. Serrure selon l'une des revendications précédentes **caractérisée en ce que** le bras de levier (11) du levier de transmission (8) qui peut mouvoir le cliquet d'arrêt (2) est long en comparaison au bras de levier (22) du cliquet d'arrêt (2) qui est mû par le levier de transmission (8).

4. Serrure selon l'une des revendications précédentes **caractérisée en ce que** le bras de transmission (8) dispose trois bras de levier, un bras de levier (9) pouvant empêcher un rebondissement du mécanisme à encliquetage et ce bras de levier (9) posant en particulier contre le cliquet d'arrêt (2) à l'état verrouillé du mécanisme d'encliquetage.

5. Serrure selon l'une des revendications précédentes **caractérisée en ce qu'**au moins deux, de préférence l'ensemble des bras de levier (9, 10, 11) du levier de transmission, insèrent entre eux un angle aigu.

6. Serrure selon l'une des revendications précédentes **caractérisée en ce qu'**il est prévu un ressort qui peut mouvoir en direction du cliquet d'arrêt (2) un bras de levier (9) du levier de transmission (8) avec lequel un rebondissement peut être évité.

7. Serrure selon l'une des revendications précédentes **caractérisée en ce que** le dispositif d'entraînement (11) est disposé de façon que celui-ci ne retire le cliquet d'arrêt (2) de sa position de verrouillage que si le cliquet d'arrêt (2) n'est pas mû hors de sa position de verrouillage en raison d'un moment d'ouverture qui est initié par le pêne pivotant (1) dans le cliquet d'arrêt (2) en position de verrouillage.

8. Serrure selon l'une des revendications précédentes **caractérisée en ce que** le cliquet d'arrêt (2) et le levier de déclenchement (4) sont logés pour pouvoir pivoter sur un axe commun (6).
